# EUROPÄISCHE PATENTSCHRIFT

(11) **EP 3 121 552 B1**
(45) Veröffentlichungstag und Bekanntmachung des Hinweises auf die Patenterteilung: **19.09.2018**
(21) Anmeldenummer: 16001468.4
(22) Anmeldetag: 01.07.2016
(51) Int. Cl.: F42B 3/12

(54) **ZÜNDVORRICHTUNG**
IGNITION DEVICE
DISPOSITIF D'AMORÇAGE

(30) Priorität: 23.07.2015 DE 102015009576
(43) Veröffentlichungstag der Anmeldung: 25.01.2017
(73) Patentinhaber: TDW Gesellschaft für verteidigungstechnische Wirksysteme mbH, 86529 Schrobenhausen (DE)
(72) Erfinder: Zörkler, Gerhard, D-86561 Aresing (DE); Florian, Johann, D-86529 Schrobenhausen (DE)
(74) Vertreter: Isarpatent

(56) Entgegenhaltungen:
- EP-A2- 1 172 628
- WO-A1-89/10529
- WO-A1-2011/160099
- DE-B3-102014 010 179
- US-A- 4 471 697

## Beschreibung

Die Erfindung betrifft eine Zündvorrichtung für eine Sprengladung eines Wirkkörpers umfassend wenigstens einen Zündkreis und eine Einrichtung zur Weiterleitung der erfolgten Initiierung.

Derartige Zündvorrichtungen, die in der Regel wenigstens einen Zündschaltkreis mit einem Energiespeicher (Kondensator) und einen Schalter aufweisen, mit dem die gespeicherte Energie durch Schließen des Schalters zur Auslösung eines Bauteils verwendet wird.

Aus der DE 10 2011 108 000 A1 ist ein EFI-Zündmodul bekannt geworden, das nach diesem Prinzip funktioniert, wobei letztlich ein Kunststoffpressling gezündet wird. Im Zündmodul ist eine Zündbrücke vorgesehen, die mittels Zuführung elektrischer Energie aus einem Kondensator schlagartig verdampft und dabei aus der darüber angeordneten Folie mit Hilfe des darüber befindlichen Barrels einen kleinen Teil heraussprengt. Dieser Teil weist genügend Stoßwellenenergie zur Auslösung des Kunststoffpresslings auf.

Die WO 89/10529 A1 beschreibt einen invertierten Aufprallzünder, der so ausgelegt ist, dass er durch einen Impuls von elektrischem Strom, der von einer externen Quelle kommt, angeregt wird, wobei ein Leiter entlang der Ober-, Seiten- und Unterseite eines Blechisolators angeordnet ist.

Die US 4 471 697 A beschreibt einen bidirektionalen Slapper-Zünder, welcher eine einzige Brückenschaltung zur Detonation eines Paares gegensätzlicher Initiationspellets verwendet, wobei ein Liniengenerator eine Vielzahl von Brücken in elektrischen Reihen verwendet, um entgegengesetzte zylindrische Wellenfronten zu erzeugen.

Die WO 2011/160099 A1 beschreibt ein Zündsystem mit einem ersten Teilsystem, welches fungiert als nicht sprengstoffbasierter Zünder fungiert, der keine Sprengstoffe enthält, und einem zweiten Teilsystem als ein initiierendes Teilsystem, das ein initiierendes Pellet enthält.

Die DE 10 2014 010179 B3 beschreibt eine EFI-Zündvorrichtung mit einem Zündübertrager, der nach Initiierung einer Zündbrücke über eine fliegende Platte ausgelöst werden kann, wobei die Zündplatine mit der Zündbrücke gegen Hochschockbelastungen geschützt ist.

Die EP 1 172 628 A2 beschreibt einen Slapperzünder, welcher aus einem Sockel mit zwei Anschlussstiften, einem ersten dielektrischen Blech, das mit zwei Löchern durchbohrt ist, auf deren Rückseite eine Sicherung gebildet ist, einem zweiten dielektrischen Blech, auf dessen Vorderseite metallisierte Pellets gegenüber den Löchern gebildet sind, einem Lauf und einem Körper, der eine pyrotechnische Ladung enthält, besteht.

Nachdem diese Druckschrift keine weiteren Hinweise auf Möglichkeiten zu weiteren Verkleinerung eines Zündmoduls zu entnehmen sind ergibt sich hieraus die Aufgabe, eine Bauweise zu finden, welche eine weitere Verringerung des Bauvolumens ermöglicht ohne dass eine Einschränkung der benötigten Entladeströme (>1000 A) und Spannungen (>1 kV) stattfindet.

Diese Aufgabe wird erfindungsgemäß dadurch gelöst, dass die Zündvorrichtung als kompaktes Bauelement ausgeführt ist und zwei dünne, durch eine elektrisch isolierende Kunststoffschicht voneinander getrennte, streifenförmige Metallschichten umfasst. Die Zündvorrichtung umfasst eine erste Zündschaltung mit einer Zündbrücke und einer ersten Energiespeichervorrichtung, die auf beiden Seiten eines Schalters in Reihe geschaltet sind, eine zweite Zündschaltung mit einer zweiten Energiespeichervorrichtung und einem Verbraucher, der in Reihe zwischen einem ersten Ende der ersten dünnen Metallschicht und einem ersten Ende der zweiten dünnen Metallschicht verbunden ist und ein in der zweiten Metallschicht ausgebildetes erstes Barrel, das direkt gegenüber der Zündbrücke angeordnet ist. Die Zündbrücke ist ausgebildet, zu verdampfen, wenn der Schalter geschlossen ist und die zweite Zündschaltung ist so ausgebildet, dass die Verdampfung der Zündbrücke einen Stromfluss aus der zweiten Energiespeichervorrichtung bewirkt um den Verbraucher auszulösen.

Weitere Ausgestaltungen der Erfindung sind den nachgeordneten Ansprüchen zu entnehmen.

Die besonderen Vorteile der Zündvorrichtung sind darin zu sehen, dass zunächst eine erhebliche Verringerung des Raumbedarfs gegenüber der bekannten Ausführungsform erzielt wird. Verbunden damit wird auch eine nicht geringe Senkung der Herstellkosten erreicht. Weiterhin wird die Streuung der Kennwerte reduziert und die Langzeitstabilität erheblich erhöht. Hinsichtlich der benötigten Versorgungsspannung ist positiv anzumerken, dass diese gegenüber dem Stand der Technik auf keinen Fall erhöht werden muss, da keine besonderen Funkenstrecken verwendet werden müssen.

Ausführungsbeispiele der Erfindung sind in den Figuren der Zeichnung schematisch vereinfacht dargestellt und werden im Folgenden näher beschrieben. Es zeigen:
- Fig. 1a:: eine erste Ausführungsform für die Initiierung eines niederohmigen Verbrauchers in der Ruhephase,
- Fig. 1b:: die Zündvorrichtung aus Figur 1 a in der ersten Aktivierungsphase,
- Fig. 1c:: die Zündvorrichtung aus Figur 1 a in der Zündphase.
- Fig. 2a:: eine weitere Ausführungsform mit integriertem EFI in der Ruhephase,
- Fig. 2b:: die Zündvorrichtung aus Figur 2a in der ersten Aktivierungsphase,
- Fig. 2c:: die Zündvorrichtung aus Fig. 2a in der zweiten Aktivierungsphase,
- Fig. 2d:: die Zündvorrichtung aus Fig. 2a in der Zündphase.

In den Figuren 1a, 1b und 1c ist ein erstes Ausführungsbeispiel dargestellt. Anhand der Figur 1a, in der der Ruhezustand der Zündvorrichtung gezeigt ist, werden zunächst die Bestandteile der Zündvorrichtung erläutert. Die obere Hälfte der Figur 1 zeigt die einzelnen, voneinander separierten Teile in der Draufsicht und auch vereinfacht deren äußere Beschaltung. Die untere Hälfte stellt einen Schnitt entlang der gedachten Mittellinie der Teile aus der oberen Hälfte dar und verdeutlicht, dass die Teile zusammen ein kompaktes Bauelement ergeben.

Im Einzelnen umfasst die Zündvorrichtung eine erste dünne Metallschicht M1 und eine weitere dünne Metallschicht M2 zwischen denen eine dünne elektrisch isolierende Kunststoffschicht K angeordnet ist. Die erste Metallschicht weist darüber hinaus noch eine Zündbrücke ZB bekannter Bauart auf. Genau über dieser Zündbrücke ist in der weiteren Metallschicht M2 ein Barrel B angeordnet. Darunter wird eine scharfkantige durchgehende Öffnung verstanden. Beide Metallstreifen sind streifenförmig geformt und bilden somit Längsseiten und Schmalseiten aus. Somit unterteilt die Zündbrücke ZB des Ausführungsbeispiels die Längsseiten etwa in deren Mitte.

An den Schmalseiten der ersten Metallschicht M1 sind im Ausführungsbeispiel die Anschlüsse für die Elemente des so genannten Triggerkreises vorgesehen, der im Wesentlichen aus einer Serienschaltung des Schalters S und eines Kondensators C1 besteht. In der Ruhephase ist der Schalter S geöffnet, so dass im Triggerkreis kein Strom fließen kann. Der Kondensator ist für mittels Halbleitern schaltbaren Betriebsspannungen (< ∼1000 V) ausgelegt und weist eine für das Verdampfen der Zündbrücke ausreichende Kapazität auf.

Darüber hinaus ist vom ersten Metallstreifen M1 eine Serienschaltung des Verbrauchers V und des Zündkondensators C2 zum weiteren Metallstreifen M2 vorgesehen. Der Verbraucher V ist das zu zündende Element, beispielsweise der Zündkreis einer Sprengladung (EFI). Der Zündkondensator C2 weist eine hohe Betriebsspannung (> 1000 V) sowie eine entsprechend hohe Kapazität auf.

Figur 1b zeigt den Zeitpunkt, an dem der Schalter S geschlossen wird und der Kondensator C1 sich entladen kann. Damit fließt entsprechender Strom und die Zündbrücke ZB verdampft.

Daran schließt sich die in Figur 1c gezeigte Situation an. Durch das Verdampfen der Zündbrücke ZB entsteht ein enormer Druck, der unmittelbar auf die anliegende Kunststofffolie K einwirkt. Der Teil T der Kunststofffolie K wird dadurch nach oben gedrückt und von dem Barrel B in der weiteren Metallschicht M2 ausgestanzt und durch das Barrel B beschleunigt, wie dies in der Figur 1c gut zu erkennen ist.

Aufgrund der geringen Dicke der Kunststofffolie K entsteht gleichzeitig ein Zündfunke ZF durch die Öffnung, welche das Teil T der Kunststofffolie hinterlassen hat. Damit ist der Zündkreis mittels dieses Hochspannungsschalters über die beiden Metallschichten M1 und M2 und den Kondensator C2 und den Verbraucher V geschlossen und der Verbraucher V wird initiiert.

Eine andere Ausführungsform der Erfindung, die jedoch nach dem gleichen Prinzip arbeitet, ist in einzelnen Phasen in den Figuren 2a, 2b, 2c und 2d dargestellt. Die Figuren sind wiederum in eine in der oberen Hälfte angeordnete Darstellung der einzelnen Bestandteile in der Draufsicht und eine in der unteren Hälfte dargestellten Schnitt entlang der gedachten Mittellinie der oben dargestellten Bauteile aufgeteilt. In der oberen Hälfte ist auch die externe Beschaltung mit Kondensatoren angedeutet.

Diese Ausführungsform der Zündvorrichtung umfasst ebenfalls eine erste dünne Metallschicht M12, die wiederum eine Zündbrücke ZB aufweist, sowie eine weitere dünne Metallschicht M22, die von der ersten Metallschicht durch eine dünne isolierende Kunststofffolie K getrennt ist. Eine Serienschaltung (Triggerkreis) aus dem Schalter S und der Kondensator C1 ist mit den beiden Enden der Zündbrücke ZB verbunden.

Die Situation unmittelbar nach dem Schließen des Schalters S ist in der Figur 2b dargestellt. Die Ladung des Kondensators C1 bewirkt das Verdampfen der Zündbrücke ZB. Aufgrund des erzeugten Drucks wird wiederum ein Teil T der Kunststofffolie K ausgestanzt und durch das Barrel B beschleunigt.

Wie in Figur 2c dargestellt kann sich aufgrund der aus der Kunststofffolie ausgestanzten Öffnung der Zündfunke ZF ausbilden. Damit wird der Zündkreis von der ersten Metallfolie M12 über den Kondensator C2 zur weiteren Metallfolie M22 geschlossen und der in der ersten Metallfolie M12 außerhalb der Triggerschaltung angeordnete EFI (Exploding Foil Initiator) wird gezündet.

Auch der EFI stanzt aus der Kunststofffolie K einen Kunststoffflyer KF aus. Hierfür weist die weitere Metallfolie M22 ebenfalls ein Bauteil mit der Funktion B2 eines Barrels auf, welches genau über dem EFI angeordnet ist. Der Kunststoffflyer KF ist hinsichtlich seiner Dynamik so dimensioniert, dass er mit seinem Impuls den Booster (Sekundärsprengstoffe z.B. HNS) initiieren kann.

Die beschriebene Ausführungsform ist beispielhaft und vereinfacht dargestellt. In einer Realisierung ist es vorgesehen, eine Bauform zu entwickeln, die neben dem EFI und dem als Sprengstoffpressling ausgeführten Booster auch der Schalter und der Kondensator des Zündkreises integrale Bestandteile der erfindungsgemäßen Zündvorrichtung sind.

### Bezugszeichenliste

- M1, M12: erste Metallschicht
- M2, M22: weitere Metallschicht
- K: Kunststoffschicht
- B, B2: Barrel
- T: Teil (der Kunststoffschicht)
- KF: Kunststoffflyer
- S: Schalter
- C1: Kondensator (< 300 V)
- C2: Kondensator (> 1500 V)
- V: Verbraucher
- ZB: Zündbrücke
- ZF: Zündfunke
- EFI: Exploding Foil Initiator
- FL: Flyer
- HNS: Booster (Sprengstoffpressling; Sekundärsprengstoff)

## Patentansprüche

1. Zündvorrichtung für eine Sprengladung eines Wirkkörpers, umfassend:
eine erste dünne, streifenförmige Metallschicht (M1);
eine zweite dünne, streifenförmige Metallschicht (M2), die parallel zu der ersten Metallschicht (M1) angeordnet ist;
eine dünne Kunststoffschicht (K), die zwischen der ersten dünnen Metallschicht (M1) und der zweiten dünnen Metallschicht (M2) angeordnet ist, wobei die dünne Kunststoffschicht (K) eine elektrisch isolierende Schicht ist;
eine erste Zündschaltung mit einer Zündbrücke (ZB) und einer ersten Energiespeichervorrichtung (C1), die auf beiden Seiten eines Schalters (S) in Reihe geschaltet ist;
eine zweite Zündschaltung mit einer zweiten Energiespeichervorrichtung (C2) und
einem Verbraucher (V), der in Reihe zwischen einem ersten Ende der ersten dünnen Metallschicht (M1) und einem ersten Ende der zweiten dünnen Metallschicht (M2) verbunden ist; und
ein in der zweiten Metallschicht (M2) ausgebildetes erstes Barrel (B), das direkt gegenüber der Zündbrücke (ZB) angeordnet ist,
wobei die Zündbrücke (ZB) ausgebildet ist, zu verdampfen, wenn der Schalter (S) geschlossen ist; und
wobei die zweite Zündschaltung so ausgebildet ist, dass die Verdampfung der Zündbrücke (ZB) einen Stromfluss aus der zweiten Energiespeichervorrichtung (C2) bewirkt um den Verbraucher (V) auszulösen.

2. Zündvorrichtung nach Anspruch 1, wobei die dünne Kunststoffschicht (K) so konfiguriert ist, dass die Verdampfung der Zündbrücke (ZB) einen Kurzschluss zwischen der ersten (M1) und der zweiten (M2) dünnen Metallschicht über dünne Kunststoffschicht (K) verursacht.

3. Zündvorrichtung nach Anspruch 2, wobei der Kurzschluss durch eine in der dünnen Kunststoffschicht (K) ausgebildete Öffnung (T) verursacht wird, indem ein Teil der dünnen Kunststoffschicht (K) während des Verdampfens der Zündbrücke (ZB) ausgestanzt wird.

4. Zündvorrichtung nach Anspruch 3, wobei der Kurzschluss einen Zündfunken (ZF) umfasst, der durch die Öffnung zwischen der ersten (M1) und der zweiten (M2) dünnen Metallschicht hindurchtritt.

5. Zündvorrichtung nach Anspruch 3, wobei der ausgeschnittene Teil der dünnen Kunststoffschicht (K) aus dem Barrel (B) ausgestoßen wird, wobei das Barrel (B) gegenüber der Zündbrücke (ZB) gegenüber der dünnen Kunststoffschicht (K) angeordnet ist.

6. Zündvorrichtung nach Anspruch 1, wobei die Zündbrücke (ZB) in der ersten dünnen Metallschicht (M1) ausgebildet ist.

7. Zündvorrichtung nach Anspruch 1, wobei die Zündbrücke (ZB) so konfiguriert ist, dass sie durch einen Stromfluss über die Zündbrücke (ZB) verdampft wird, wenn der Schalter (S) geschlossen ist, wobei der Stromfluss von der ersten Energiespeichervorrichtung (C1) erzeugt wird.

8. Zündvorrichtung nach Anspruch 1, wobei der Verbraucher (V) ein Zündkreis der Sprengladung ist.

9. Zündvorrichtung nach Anspruch 1, wobei die erste Zündschaltung eine Trigger-Schaltung ist.

10. Zündvorrichtung nach Anspruch 1, wobei die zweite Zündschaltung, die erste dünne Metallschicht (M1), die zweite Energiespeichervorrichtung (C2), den Verbraucher (V) und die zweite dünne Metallschicht (M2) umfasst,
wobei die Zündvorrichtung zusätzlich einen Sekundärsprengstoff (HNS) aufweist, und
wobei der Sekundärsprengstoff (HNS) so konfiguriert Ist, dass er durch eine Auslösung des Verbrauchers (V) ausgelöst wird.

11. Zündvorrichtung nach Anspruch 2, wobei der Kurzschluss durch eine in der dünnen Kunststoffschicht (K) ausgebildete Öffnung verursacht wird, indem ein erster Teil der dünnen Kunststoffschicht (K) während des Verdampfens der Zündbrücke (ZB) ausgestanzt wird.

12. Zündvorrichtung nach Anspruch 11, wobei der erste Teil der ausgeschleuderten dünnen Kunststoffschicht (K) aus dem ersten Barrel (B) ausgestoßen wird.

13. Zündvorrichtung nach Anspruch 12, wobei die Zündbrücke (ZB) und der Verbraucher (V) einstückig mit der ersten dünnen Metallschicht (M1) ausgebildet sind;
wobei die erste Energiespeichervorrichtung (C1) mit der ersten dünnen Metallschicht (M1) zwischen der Zündbrücke (ZB) und der Verbraucher (V) verbunden ist,
wobei der Kurzschluss es ermöglicht einen Stromfluss durch den zweiten Zündkreislauf zu verursachen, und wobei der Verbraucher (V) so konfiguriert ist, dass er durch den Stromfluss durch den zweiten Zündkreis ausgelöst wird.

14. Zündvorrichtung nach Anspruch 13, wobei die Vorrichtung so konfiguriert ist, dass bei Auslösung des Verbraucher s(V) ein Kunststoffflyer (KF) aus der Kunststoffschicht (K) ausgestanzt und aus einem in der zweiten dünnen Metallschicht (M2) gebildeten zweiten Barrel (B) ausgestoßen wird, um den Sekundärsprengstoff (HNS) zu initiieren, wobei das zweite Barrel (B) direkt gegenüber dem Verbraucher (V) und gegenüber der dünnen Kunststoffschicht (K) liegt.

15. Zündvorrichtung nach einem der Ansprüche 10 bis 14, wobei der Verbraucher ein explodierender Folieninitiator (EFI) ist.

## Claims

1. Ignition device for an explosive charge of an active body, comprising:
a first thin, strip-shaped metal layer (M1);
a second thin, strip-shaped metal layer (M2) arranged parallel to the first metal layer (M1);
a thin plastic layer (K) arranged between the first thin metal layer (M1) and the second thin metal layer (M2),
wherein the thin plastic layer (K) is an electrically insulating layer;
a first ignition circuit with an ignition bridge (ZB) and
a first energy storage device (C1) wired in series on both sides of a switch (S);
a second ignition circuit with a second energy storage device (C2) and a consumer (V) which is connected in series between a first end of the first thin metal layer (M1) and a first end of the second metal layer (M2); and
a first barrel (B) provided in the second metal layer (M2), being directly arranged opposing the ignition bridge (ZB),
wherein the ignition bridge (ZB) is provided to evaporate when the switch (S) is closed; and
wherein the second ignition circuit is provided such that the evaporation of the ignition bridge (ZB) effects a flow of current from the second energy storage device (C2) in order to trigger the consumer (V).

2. Ignition device according to claim 1, wherein the thin plastic layer (K) is configured such that the evaporation of the ignition bridge (ZB) causes a short circuit between the first (M1) and the second (M2) thin metal layer via the thin plastic layer (K).

3. Ignition device according to claim 2, wherein the short circuit is caused by means of an opening (T) provided in the thin plastic layer (K), wherein a portion of the thin plastic layer (K) is punched out during the evaporation of the ignition bridge (ZB).

4. Ignition device according to claim 3, wherein the short circuit comprises an ignition spark (ZF) which passes through via the opening between the first (M1) and the second (M2) thin metal layer.

5. Ignition device according to claim 3, wherein the cut-out portion of the thin plastic layer (K) is ejected from the barrel (B), wherein the barrel (B) is arranged opposing the ignition bridge (ZB) opposing the thin plastic layer (K) .

6. Ignition device according to claim 1, wherein the ignition bridge (ZB) is provided in the first thin metal layer (M1).

7. Ignition device according to claim 1, wherein the ignition bridge (ZB) is configured such that it is evaporated via a flow of current via the ignition bridge (ZB) when the switch (S) is closed, wherein the flow of current is generated by means of the first energy storage device (C1).

8. Ignition device according to claim 1, wherein the consumer (V) is an ignition circuit of the explosive charge.

9. Ignition device according to claim 1, wherein the first ignition circuit is a trigger circuit.

10. Ignition device according to claim 1, wherein the second ignition circuit comprises the first thin metal layer (M1), the second energy storage device (C2), the consumer (V) and the second thin metal layer (M2),
wherein the ignition device additionally has a secondary explosive (HNS), and
wherein the secondary explosive (HNS) is configured such that it is triggered by means of a triggering of the consumer (V).

11. Ignition device according to claim 2, wherein the short circuit is caused by means of an opening provided in the thin plastic layer (K), wherein a first portion of the thin plastic layer (K) is punched out during the evaporation of the ignition bridge (ZB).

12. Ignition device according to claim 11, wherein the first portion of the expelled thin plastic layer (K) is ejected from the first barrel (B).

13. Ignition device according to claim 12, wherein the ignition bridge (ZB) and the consumer (V) are provided integral with the first thin metal layer (M1);
wherein the first energy storage device (C1) is connected to the first thin metal layer (M1) between the ignition bridge (ZB) and the consumer (V),
wherein the short circuit enables a flow of current to be caused via the second ignition circuit, and wherein the consumer (V) is configured such that it is triggered by means of the flow of current via the second ignition circuit.

14. Ignition device according to claim 13, wherein the device is configured such that on triggering the consumer (V) a plastic flyer (KF) is punched out of the plastic layer (K) and is ejected from a second barrel (B) provided in the second thin metal layer (M2) in order to initiate the secondary explosive (HNS), wherein the second barrel (B) lies directly opposing the consumer (V) and opposing the thin plastic layer (K).

15. Ignition device according to any one of claims 10 to 14, wherein the consumer is an exploding foil initiator (EFI) .

## Revendications

1. Dispositif d'allumage pour une charge explosive d'un corps actif, comprenant :
une première fine couche métallique (M1) en forme de bande ;
une deuxième fine couche métallique (M2) en forme de bande, qui est disposée parallèlement à la première couche métallique (M1) ;
une fine couche en matière plastique (K), laquelle est disposée entre la première fine couche métallique (M1) et
la deuxième fine couche métallique (M2), la fine couche en matière plastique (K) étant une couche électriquement isolante ;
un premier circuit d'allumage muni d'un pont d'allumage (ZB) et d'un premier dispositif accumulateur d'énergie (C1) qui est monté en série des deux côtés d'un interrupteur (S) ;
un deuxième circuit d'allumage muni d'un deuxième dispositif accumulateur d'énergie (C2) et d'un consommateur (V) qui est relié en série entre une première extrémité de la première fine couche métallique (M1) et une première extrémité de la deuxième fine couche métallique (M2) ; et
un premier canon (B) réalisé dans la deuxième couche métallique (M2), lequel est disposé directement en face du pont d'allumage (ZB),
le pont d'allumage (ZB) étant réalisé pour évaporer lorsque l'interrupteur (S) est fermé ; et
le deuxième circuit d'allumage étant réalisé de manière à ce que l'évaporation du pont d'allumage (ZB) entraîne un flux de courant à partir du deuxième dispositif accumulateur d'énergie (C2) afin de déclencher le consommateur (V).

2. Dispositif d'allumage selon la revendication 1, dans lequel la fine couche en matière plastique (K) est configurée de manière à ce que l'évaporation du pont d'allumage (ZB) provoque un court-circuit entre la première (M1) et la deuxième (M2) fines couches métalliques par l'intermédiaire de la fine couche en matière plastique (K).

3. Dispositif d'allumage selon la revendication 2, dans lequel le court-circuit est provoqué au moyen d'un orifice (T) réalisé dans la fine couche métallique (K), du fait qu'une partie de la fine couche métallique (K) est découpée pendant l'évaporation du pont d'allumage (ZB).

4. Dispositif d'allumage selon la revendication 3, dans lequel le court-circuit comprend une étincelle (ZF) qui passe à travers l'orifice entre la première (M1) et la deuxième (M2) couches métalliques.

5. Dispositif d'allumage selon la revendication 3, dans lequel la partie découpée de la fine couche en matière plastique (K) est éjectée du canon (B), le canon (B) étant disposé en face du pont d'allumage (ZB) en face de la fine couche en matière plastique (K).

6. Dispositif d'allumage selon la revendication 1, dans lequel le pont d'allumage (ZB) est réalisé dans la première fine couche métallique (M1).

7. Dispositif d'allumage selon la revendication 1, dans lequel le pont d'allumage (ZB) est configuré de manière à ce qu'il soit évaporé par un flux de courant par l'intermédiaire du pont d'allumage (ZB) lorsque l'interrupteur (S) est fermé, le flux de courant étant généré par le premier dispositif accumulateur d'énergie (C1) .

8. Dispositif d'allumage selon la revendication 1, dans lequel le consommateur (V) est un circuit d'allumage de la charge explosive.

9. Dispositif d'allumage selon la revendication 1, dans lequel le premier circuit d'allumage est un circuit de déclenchement.

10. Dispositif d'allumage selon la revendication 1, dans lequel le deuxième circuit d'allumage comprend la première fine couche métallique (M1), le deuxième dispositif accumulateur d'énergie (C2), le consommateur (V) et la deuxième fine couche métallique (M2),
le dispositif d'allumage présentant en plus un explosif secondaire (HNS), et
l'explosif secondaire (HNS) étant configuré de manière à ce qu'il soit déclenché en raison d'un déclenchement du consommateur (V).

11. Dispositif d'allumage selon la revendication 2, dans lequel le court-circuit est provoqué au moyen d'un orifice réalisé dans la fine couche en matière plastique (K), du fait qu'une première partie de la fine couche en matière plastique (K) est découpée pendant l'évaporation du pont d'allumage (ZB).

12. Dispositif d'allumage selon la revendication 11, dans lequel la première partie de la fine couche éjectée en matière plastique (K) est projetée hors du premier canon (B) .

13. Dispositif d'allumage selon la revendication 12, dans lequel le pont d'allumage (ZB) et le consommateur (V) sont réalisés d'une seule pièce avec la première fine couche métallique (M1),
le premier dispositif accumulateur d'énergie (C1) étant relié à la première fine couche métallique (M1) entre le pont d'allumage (ZB) et le consommateur (V),
le court-circuit permettant d'entraîner un flux de courant à travers le deuxième circuit d'allumage, et le consommateur (V) étant configuré de manière à ce qu'il soit déclenché par le flux de courant à travers le deuxième circuit d'allumage.

14. Dispositif d'allumage selon la revendication 13, dans lequel le dispositif est configuré de manière à ce que, lors du déclenchement du consommateur (V), un flyer en matière plastique soit découpé dans la couche en matière plastique (K) et soit éjecté hors d'un deuxième canon (B) réalisé dans la deuxième fine couche métallique (M2) afin d'initialiser l'explosif secondaire (HNS), le deuxième canon (B) étant situé directement en face du consommateur (V) et en face de de la fine couche en matière plastique (K) .

15. Dispositif d'allumage selon l'une quelconque des revendications 10 à 14, dans lequel le consommateur est un initiateur à feuille explosive (EFI).
